# EUROPÄISCHE PATENTSCHRIFT

(11) **EP 2 845 956 B1**
(45) Veröffentlichungstag und Bekanntmachung des Hinweises auf die Patenterteilung: **02.01.2019**
(21) Anmeldenummer: 14182615.6
(22) Anmeldetag: 28.08.2014
(51) Int. Cl.: E03B 7/04, E03B 7/00

(54) **Trinkwasserinstallationsanordnung für Gebäude und Verfahren zum Teilentleeren einer Trinkwasserinstallationsanordnung**
Drinking water installation system for buildings and a method for partially emptying a drinking water installation system
Système d'installation d'eau potable pour bâtiment et procédé de vidange partielle d'un système d'installation d'eau potable

(30) Priorität: 04.09.2013 DE 102013109670
(43) Veröffentlichungstag der Anmeldung: 11.03.2015
(73) Patentinhaber: I.C.B. Innovations-Center-Bad GmbH & Co. KG, 33181 Bad Wünnenberg (DE)
(72) Erfinder:
(74) Vertreter: Wickord, Wiro

(56) Entgegenhaltungen:
- EP-A2- 2 365 141
- DE-A1- 3 908 933
- DE-A1- 19 909 981
- DE-U1- 9 302 446
- DE-U1-202011 102 932

## Beschreibung

Die Erfindung betrifft eine Trinkwasserinstallationsanordnung für Gebäude nach dem Oberbegriff des Patentanspruchs 1 sowie ein Verfahren zum Teilentleeren einer Trinkwasserinstallationseinheit im Bereich eines lokalen Versorgungsleitungsnetzwerks.

In den vergangenen Jahren ist die Anforderung an die Qualität und Überwachung von Trinkwasser erheblich gestiegen. Insbesondere die Neufassung der Trinkwasserverordnung in 2011 fordert von dem Betreiber einer gewerblich genutzten Trinkwasserinstallationsanordnung zusätzliche Anstrengungen zur Überwachung und Einhaltung der geforderten Trinkwasserqualität.

Mit herkömmlichen Installationsanordnungen ist die Einhaltung der geänderten Vorgaben, insbesondere hinsichtlich des vollständigen Austauschs der in der Installationsanordnung vorgesehenen Trinkwassers nur mit erheblichem Aufwand zu erreichen. Werden Trinkwasserverbraucher wie Waschbecken, Toilette, Dusche, Waschmaschine oder dergleichen wie üblich über eine Zuleitung versorgt, welche im Bereich des Fußbodens horizontal verteilt wird und in unmittelbarer Nähe des Trinkwasserverbrauchers als eine im Wesentlichen vertikal orientierte Steigleitung vorgesehen ist, bedarf es Mittel zum aktiven Durchspülen des Rohrleitungssystems, beispielsweise einer zusätzlichen Pumpenanordnung, zur Gewährleistung eines regelmäßigen Austauschs des in der Installationsanordnung vorgesehenen Trinkwassers beziehungsweise einer vollständigen Entleerung bei Nichtnutzung. Alternativ ist bekannt, die verschiedenen Trinkwasserverbraucher über Zirkulationsleitungen anzuschließen (VDI-Buch "Gebäudetechnik für Trinkwasser", Springer 2012). Hierbei ergibt sich ein erhöhter Installationsaufwand, da eine Zuleitung und eine Ableitung zu jedem einzelnen Trinkwasserverbraucher vorzusehen ist. Sofern bei einem Waschbecken, einer Dusche oder der Badewanne Kaltwasser und Warmwasser zur Verfügung gestellt werden muss, müssen in diesem Fall vier Leitungen zu dem entsprechenden Trinkwasserverbraucher geführt werden. Weiter ist aus der DE 10 2004 030 712 B4 bekannt, Trinkwasserverbraucher über eine abschnittsweise im Bereich der Raumdecke geführte Zuleitung mit Trinkwasser zu versorgen. Hierbei ist der letzte Leitungsabschnitt von der Raumdecke bis zum Trinkwasserverbraucher als Fallleitung ausgeführt. Möglichkeiten zum kontrollierten und zugleich wirtschaftlichen Austausch des in der Installationsanordnung vorgesehenen Trinkwassers sind auch hier nicht realisiert.
Aus der DE 93 02 446 U1 ist eine Trinkwasserinstallationsanordnung mit einer Mehrzahl von Entnahmestellen bekannt. Es ist hierbei eine zentrale Versorgungshauptleitung und ein zum Anschließen der Entnahmestellen an die Versorgungshauptleitung ausgebildetes lokales Versorgungsleitungsnetzwerk bekannt. Das Versorgungsleitungsnetzwerk umfasst für jeden Trinkwasserverbraucher eine eigene Zirkulationsleitung und eine von der Zirkulationsleitung zu dem Verbraucher geführte Zuleitung. Dabei ist jeder Trinkwasserverbraucher nach Art eines Leitungssperrmoduls ausgebildet.
Aus der DE 20 2011 102 932 U1 ist ein Außenwandventil bekannt, welches in eine Entnahmearmatur integriert ist und ausgebildet ist zum Entlüften der Entnahmearmatur.

Dokument DE9302446 wird als nächstliegender Stand der Technik angesehen. Dieses Dokument entspricht dem Oberbegriff des Anspruchs 1.

Aufgabe der vorliegenden Erfindung ist es daher, eine Trinkwasserinstallationsanordnung so weiterzubilden, dass die Vorgaben hinsichtlich einer regelmäßigen Hygiene-überprüfung des Trinkwassers und des geforderten Trinkwasseraustauschs in möglichst einfacher Weise kostengünstig realisiert werden können. Ferner gilt es, ein Verfahren zum Durchführen des Trinkwasseraustauschs bereitzustellen.

Zur Lösung der Aufgabe weist die Erfindung die Merkmale des Patentanspruchs 1 auf.

Der besondere Vorteil der Erfindung besteht darin, dass den Anforderungen der Trinkwasserverordnung mit einer erfindungsgemäß ausgebildeten Trinkwasserinstallationsanordnung in einfacher Weise entsprochen werden kann. Die Trinkwasserinstallationsanordnung ist hierbei konstruktiv sehr einfach ausgebildet und kostengünstig zu installieren. Insbesondere ist vorgesehen, die Trinkwasserinstallationsanordnung einerseits räumlich und andererseits funktional mehrteilig auszubilden.

Bei der räumlichen Unterteilung der Trinkwasserinstallationsanordnung wird zwischen der an eine Wasserversorgungsanlage, beispielsweise an das öffentliche Trinkwassernetz, angeschlossenen Versorgungshauptleitung einerseits und einem oder mehreren Versorgungsleitungsnetzwerken andererseits unterschieden. Die Versorgungshauptleitung ist beispielsweise als Steigleitung in einem Mehrfamilienwohnhaus ausgeführt. Von der Versorgungshauptleitung zweigen Versorgungsleitungsnetzwerke ab. Über die Versorgungsleitungsnetzwerke wird eine Nutzungseinheit des Gebäudes, beispielsweise eine Wohnung innerhalb des Gebäudes, mit Trinkwasser versorgt. In einem Mehrfamilienwohnhaus können insofern von einer gemeinsamen Versorgungshauptleitung eine zu der Anzahl der Wohnungen korrespondierende Anzahl von Versorgungsleitungsnetzwerken vorgesehen werden. Die Versorgungsleitungsnetzwerke können in stets gleicher Weise ausgebildet sein oder sich entsprechend den räumlichen Gegebenheiten und der funktionalen Ausstattung der verschiedenen Wohnungen unterscheiden.

Die funktionale Trennung der Trinkwasserinstallationsanordnung ergibt sich im Bereich der Verbindungsstelle von Zirkulationsleitung und sekundärer Zuleitung des Versorgungsleitungsnetzwerks. Die Versorgungshauptleitung sowie die Zirkulationsleitung des lokalen Versorgungsleitungsnetzwerks werden unabhängig von der Entnahme von Trinkwasser in dem zu der Zirkulationsleitung gehörenden lokalen Versorgungsleitungsnetzwerk durchströmt. Beispielsweise fließt das Trinkwasser in der Versorgungshauptleitung sowie in der Zirkulationsleitung eines im Erdgeschoss vorgesehenen Versorgungsleitungsnetzwerks, wenn im zweiten Obergeschoss Trinkwasser entnommen wird, welches über die gemeinsame Versorgungshauptleitung bereitgestellt wird. In der sekundären Zuleitung fließt Trinkwasser nur, wenn dieses über einen Trinkwasserverbraucher des lokalen Versorgungsleitungsnetzwerks entnommen wird. Insofern ist die Gefahr, dass es in der sekundären Zuleitung zu einer Beeinträchtigung der Wasserqualität kommt, größer als in der Versorgungshauptleitung oder Zirkulationsleitung, in der das Trinkwasser häufig ausgetauscht wird.

Durch die erfindungsgemäße Trinkwasserinstallationsanordnung besteht die Möglichkeit, einen regelmäßigen Trinkwasseraustausch in der gesamten Trinkwasserinstallationsanordnung zu gewährleisten. Der Trinkwasseraustausch in der gemeinsamen Versorgungshauptleitung und der Zirkulationsleitung des lokalen Versorgungsleitungsnetzwerks wird bereits durch eine Trinkwasserentnahme in einem anderen an die Versorgungshauptleitung angeschlossenen lokalen Versorgungsleitungsnetzwerk gewährleistet. Die sekundäre Zuleitung kann darüber hinaus dezentral, das heißt für jedes lokale Versorgungsleitungsnetzwerk getrennt, entleert werden. Hierzu wird der Zufluss von Trinkwasser aus der Versorgungshauptleitung unterbrochen, indem das Leitungssperrmodul in eine Schließstellung verbracht wird, und eine Entnahmearmatur oder ein separates Entnahmemodul im Bereich des Trinkwasserverbrauchers geöffnet wird. Weiter wird das Entlüftungsmodul geöffnet, sodass das Trinkwasser über das Entnahmemodul beziehungsweise die Entnahmearmatur des Trinkwasserverbrauchers aus der sekundären Zuleitung ausströmt und durch Luft ersetzt wird. Beispielsweise kann die Teilentleerung der sekundären Zuleitung von einem Mieter einer über ein lokales Versorgungsleitungsnetzwerk mit Trinkwasser versorgten Wohneinheit vorgenommen werden nach dessen Rückkehr aus einem zweiwöchigen Urlaubsaufenthalt. Einer Beeinträchtigung der Trinkwasserqualität kann durch den Benutzer eigenverantwortlich entgegengewirkt werden, ohne dass die gesamte Trinkwasserinstallationsanordnung des Gebäudes gespült beziehungsweise das darin enthaltene Trinkwasser vollständig ausgetauscht werden muss.

Besonders einfach gestaltet sich der Entleerungsvorgang, wenn die sekundäre Zuleitung wenigstens abschnittsweise raumdeckennah verlegt ist. In diesem Fall tritt das Wasser im Bereich der Trinkwasserverbraucher beim Öffnen in den Entnahmearmaturen der Trinkwasserverbraucher selbsttätig aus, sobald das Leitungssperrmodul die sekundäre Zuleitung sperrt und das Entlüftungsmodul geöffnet ist. Auf Mittel zur aktiven Förderung des Trinkwassers im Bereich der sekundären Zuleitung, insbesondere auf Spülungen oder dergleichen, kann dann vollständig verzichtet werden. Vorteilhaft werden zusammen mit Teilen der sekundären Zuleitung auch das Leitungssperrmodul und/oder das Entlüftungsmodul raumdeckennah installiert.

Eine raumdeckennahe Installation ist im Verständnis der Erfindung immer dann realisiert, wenn ein Trinkwasserverbraucher über eine Fallleitung, das heißt von oben mit Trinkwasser versorgt wird. Die sekundäre Zuleitung ist in diesem Fall abschnittsweise in ihrem horizontalen Verlauf beabstandet vom Fußboden oberhalb der Trinkwasserverbraucher vorgesehen. Beispielsweise kann die sekundäre Zuleitung abschnittsweise raumdeckennah zwischen einer Betondecke und einer abgehangenen, im Rahmen einer Modernisierungsmaßnahme nachträglich eingebrachten Dekordecke vorgesehen sein. Die sekundäre Zuleitung und insbesondere das der sekundären Zuleitung zugeordnete Leitungssperrmodul sowie das Entlüftungsmodul sind dann beispielsweise über eine Revisionsklappe, welche in der Dekordecke vorgesehen ist, zugänglich.

Nach einer Weiterbildung der Erfindung ist zwischen den zwei Anschlusspunkten für die Zirkulationsleitung in der Versorgungshauptleitung ein Strömungswiderstand, insbesondere eine Venturidüse, vorgesehen. Durch das Vorsehen des Strömungswiderstands in der Versorgungshauptleitung wird gewährleistet, dass die Zirkulationsleitung, welche sich parallel zu dem Strömungswiderstand ausbildet, vom Trinkwasser durchströmt wird, wenn Trinkwasser in der Versorgungshauptleitung strömt beziehungsweise in einem weiteren lokalen Versorgungsleitungsnetzwerk Trinkwasser entnommen wird.

Insbesondere können das Leitungssperrmodul und das Entlüftungsmodul räumlich beziehungsweise funktional integriert ausgebildet sein. Die gemeinsame Realisierung der beiden Module gewährleistet einen kompakten Aufbau. Insbesondere bei einer Realisierung als gemeinsame Baueinheit reduziert sich zudem der Installationsaufwand, da nur eine einzige Baueinheit in die Zuleitung eingebaut werden muss.

Die Trinkwasserverbraucher werden üblicherweise über einen an der sekundären Zuleitung endseitig bereitgestellten Anschlusspunkt angeschlossen. Eine Entnahmearmatur des Trinkwasserverbrauchers kann dabei entweder unmittelbar an den Anschlusspunkt angeschlossen werden. Dies ist beispielsweise bei Duschen, Badewannen oder der Toilettenspülung der Fall. Ebenso können die Trinkwasserverbraucher über ihre Entnahmearmatur mittelbar an den Anschlusspunkt angeschlossen werden. Es kann insbesondere ein Entnahmemodul, beispielsweise ein Eckventil mit Zapfstelle beziehungsweise Beprobungseinrichtung, zwischen dem Anschlusspunkt der Zuleitung und der Entnahmearmatur vorgesehen sein. Ein derartiges Entnahmemodul in Form eines Eckventils mit Zapfstelle beziehungsweise Beprobungseinrichtung wird beispielsweise vorgesehen, wenn die Entnahmearmatur selbst einen Steigleitungsabschnitt vorsieht. Dies ist beispielsweise beim Waschbecken der Fall. Hier kann der in der Entnahmearmatur vorgesehene Steigleitungsabschnitt zusätzlich zu der sekundären Zuleitung entleert werden, indem das Trinkwasser über das geöffnete Entnahmemodul entnommen wird. Das so entnommene Trinkwasser kann beispielsweise aufgefangen und hinsichtlich seiner Hygienewerte labortechnisch untersucht werden.

Im Sinne der Erfindung sind das Leitungssperrmodul und das Entlüftungsmodul im Bereich der sekundären Zuleitung vorgesehen, wenn sie entweder in die sekundäre Zuleitung selbst eingebaut sind, oder wenn sie sich zwischen der Zirkulationsleitung einerseits und der sekundären Zuleitung andererseits befinden.

Zur Lösung der Aufgabe weist die Erfindung die Merkmale des Patentanspruchs 9 auf.

Vorteilhaft wird durch die erfindungsgemäße Vorgehensweise zum Teilentleeren des lokalen Versorgungsleitungsnetzwerks dem Bewohner der Wohneinheit die Möglichkeit gegeben, eigenverantwortlich und bedarfsgerecht, beispielsweise nach längerer Abwesenheit, die in seinem Zugriffsbereich liegenden Leitungsabschnitte der Trinkwasserinstallationsanordnung zu entleeren und frisches Trinkwasser für den Gebrauch vorzusehen. Eine Teilentleerung der Versorgungshauptleitung und der Zirkulationsleitung des Versorgungsleitungsnetzwerks ist nicht erforderlich beziehungsweise vorgesehen, wenn diese bei einer beliebigen Trinkwasserentnahme auch in einem anderen lokalen Versorgungsleitungsnetzwerk gespült werden und ein Austausch des dort vorgesehenen Trinkwassers gewährleistet ist.

Ebenfalls eigenverantwortlich kann die sekundäre Zuleitung mit frischem Trinkwasser befüllt werden. Zu diesem Zweck werden das Entlüftungsmodul sowie die Entnahmearmatur beziehungsweise das Entnahmemodul am Trinkwasserverbraucher geschlossen und das Leitungssperrmodul geöffnet. Aus der Versorgungshauptleitung strömt dann frisches Trinkwasser in die sekundäre Zuleitung des lokalen Versorgungsleitungsnetzwerks.

Beispielsweise kann in einem ersten Schritt zur Wiederbefüllung der sekundären Zuleitung das Entlüftungsmodul geschlossen werden, während das Entnahmemodul beziehungsweise die Entnahmearmatur des Trinkwasserverbrauchers temporär geöffnet bleiben. Wird nun das Leitungssperrmodul geöffnet, fließt das frische Trinkwasser aus der Versorgungshauptleitung über die Zirkulationsleitung unmittelbar in die verbraucherseitig geöffnete sekundäre Zuleitung ein. Sobald das Wasser entnahmeseitig austritt, kann die Entnahmearmatur beziehungsweise das Entnahmemodul des Trinkwasserverbrauchers geschlossen werden. Die sekundäre Zuleitung ist nunmehr vollständig mit Trinkwasser gefüllt.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details der Trinkwasserinstallationsanordnung gelten selbstverständlich auch im Zusammenhang mit dem erfindungsgemäßen Verfahren und umgekehrt. So kann auf die Offenbarung zu den einzelnen Erfindungsaspekten stets wechselseitig Bezug genommen werden. Die Zeichnung dient lediglich beispielhaft der Klarstellung der Erfindung und hat keinen einschränkenden Charakter.

Die Figur zeigt schematisch eine Trinkwasserinstallationsanordnung für ein Mehrfamilienwohnhaus mit einer ersten Versorgungshauptleitung 1 für Warmwasser und einer zweiten Versorgungshauptleitung 2 für Kaltwasser sowie einem an die Versorgungshauptleitungen 1, 2 angeschlossenen lokalen Versorgungsleitungsnetzwerk 3 für eine ausgewählte Wohneinheit 22. Im lokalen Versorgungsleitungsnetzwerk 3 ist nach dem Ausführungsbeispiel der Trinkwasserinstallationsanordnung eine Mehrzahl von Trinkwasserverbrauchern, nämlich exemplarisch eine Dusche 4, eine Badewanne 5, ein Handwaschbecken 6, eine Waschmaschine 7, eine Toilettenspülung 8, ein Spülbecken 9 sowie eine Geschirrspülmaschine 10 zugeordnet (mit dem Bezugszeichen versehen ist stellvertretend jeweils die entsprechende Entnahmearmatur des Trinkwasserverbrauchers 4, 5, 6, 7, 8, 9, 10). Die Versorgungshauptleitungen 1, 2 sind an eine nicht dargestellte Wasserversorgungsanlage, beispielsweise an das öffentliche Trinkwassernetz, angeschlossen.

Die dargestellte Trinkwasserinstallationsanordnung ist beispielsweise Teil einer Gebäudeinstallation in einem Mehrfamilienwohnhaus. An die Versorgungshauptleitungen 1, 2 ist auf den verschiedenen Etagen des Wohnhauses eine Mehrzahl von lokalen Versorgungsleitungsnetzwerken 3 angeschlossen, die entweder identisch ausgebildet sein können oder nach den individuellen räumlichen und funktionalen Anforderungen verschiedenartig ausgebildet sind.

Die verschiedenen Trinkwasserverbraucher 4, 5, 6, 7, 8, 9, 10 sind bedarfsgerecht über eine erste sekundäre Zuleitung 11 mit Warmwasser beziehungsweise über eine zweite sekundäre Zuleitung 12 mit Kaltwasser versorgt. Die erste sekundäre Zuleitung 11 ist über eine erste Zirkulationsleitung 13 und die zweite sekundäre Zuleitung 12 über eine zweite Zirkulationsleitung 14 an die Versorgungshauptleitungen 1, 2 angeschlossen.

Die einzelne Zirkulationsleitung 13, 14 ist jeweils über einen ersten Anschlusspunkt 15, 16 und einen zweiten Anschlusspunkt 17, 18 mit der Versorgungshauptleitung 1, 2 verbunden. Zwischen den Anschlusspunkten 15, 17 der Versorgungshauptleitung 1 für Warmwasser und den Anschlusspunkten 16, 18 der Versorgungshauptleitung 2 für Kaltwasser ist jeweils ein Strömungswiderstand 19, 20 in Form einer Venturidüse vorgesehen. Die Zirkulationsleitungen 13, 14 sowie ein horizontal erstreckter Abschnitt der sekundären Zuleitungen 11, 12 sind raumdeckennah benachbart zu einer oberen Geschossdecke 21 der Wohneinheit 22 vorgesehen. Ein zweiter Abschnitt der sekundären Zuleitung 11, 12 ist jeweils als Fallleitung im Wesentlichen vertikal erstreckt von dem horizontalen Abschnitt der sekundären Zuleitung 11, 12 bis zum Trinkwasserverbraucher 4, 5, 6, 7, 8, 9, 10 vorgesehen.

Benachbart zu der Zirkulationsleitung 13, 14 ist in der sekundären Zuleitung 11, 12 eine räumlich sowie funktional integrierte Baueinheit 23, 24 vorgesehen, welche ein Leitungssperrmodul für die sekundäre Zuleitung 11, 12 einerseits sowie ein Entlüftungsmodul für die sekundäre Zuleitung 11, 12 andererseits umfasst. Mittels des Leitungssperrmoduls kann die sekundäre Zuleitung 11, 12 von der Zirkulationsleitung 13, 14 und der hiermit verbundenen Versorgungshauptleitung 1, 2 getrennt werden. Das Entlüftungsmodul dient dazu, den der Zirkulationsleitung 13, 14 abgewandten Teil der sekundären Zuleitung 11, 12 bis zu dem Trinkwasserverbraucher 4, 5, 6, 7, 8, 9, 10 bei geschlossenem Leitungssperrmodul zu entlüften. Es kann zudem geöffnet werden, um bei einer Teilentleerung des lokalen Versorgungsleitungsnetzwerks 3 Luft in die sekundäre Zuleitung 11, 12 einzubringen.

Weiter ist auf der der Zirkulationsleitung 13, 14 abgewandten Seite der Baueinheit 23, 24 ein Wasserzähler 25, 26 vorgesehen zur individuellen und getrennten Erfassung des Warmwasser- und Kaltwasserverbrauchs in dem lokalen Versorgungsleitungsnetzwerk.

Während des normalen Betriebs ist das lokale Versorgungsleitungsnetzwerk 3 an die Versorgungshauptleitung 1, 2 angeschlossen. Das Leitungssperrmodul ist hierbei geöffnet, das Entlüftungsmodul geschlossen. Erfolgt eine Wasserentnahme im Bereich der Dusche 4, der Badewanne 5, des Handwaschbeckens 6, der Waschmaschine 7, der Toilettenspülung 8, des Spülbeckens 9 beziehungsweise des Geschirrspülers 10, fließt Trinkwasser aus der zugeordneten Versorgungshauptleitung 1, 2 über die Zirkulationsleitung 13, 14 in die sekundäre Zuleitung 11, 12 bis zum entsprechenden Trinkwasserverbraucher 4, 5, 6, 7, 8, 9, 10.

Ebenfalls werden die Zirkulationsleitung 13, 14 und die Versorgungshauptleitung 1, 2 bei der Entnahme von Trinkwasser in einem anderen lokalen Versorgungsleitungsnetzwerk 3 durchspült, da wenigstens ein Teil des über die zugeordnete Versorgungshauptleitung 1, 2 bereitgestellten Trinkwassers aufgrund des Strömungswiderstands 19, 20 in der Versorgungshauptleitung 1, 2 über die zugeordnete Zirkulationsleitung 13, 14 geführt wird. Ein Austausch des Trinkwassers in der sekundären Zuleitung 11, 12 wird bei der Trinkwasserentnahme in einem parallelen Versorgungsleitungsnetzwerk 3 jedoch nicht erfolgen. So beispielsweise aufgrund einer längeren Abwesenheit Trinkwasser aus dem lokalen Versorgungsleitungsnetzwerk 3 nicht entnommen wurde, besteht die Gefahr, dass sich insbesondere im Bereich der sekundären Zuleitungen 11, 12 eine Beeinträchtigung der Wasserqualität ergeben hat. Hier ist es insofern geboten, für einen Austausch des Trinkwassers zu sorgen. Ein Austausch des Trinkwassers in der Versorgungshauptleitung 1, 2 beziehungsweise der Zirkulationsleitung 13, 14 ist demgegenüber auch bei längerer Nichtentnahme von Trinkwasser aus den Trinkwasserverbrauchern 4, 5, 6, 7, 8, 9, 10 nicht erforderlich, da der Trinkwasseraustausch hier durch Trinkwasserentnahme in anderen lokalen Versorgungsleitungsnetzwerken 3 gewährleistet ist.

Zur Realisierung des Trinkwasseraustauschs wird nun das den sekundären Zuleitungen 11, 12 zugeordnete Leitungssperrmodul geschlossen und somit eine Trennung zwischen den Trinkwasserverbrauchern 4, 5, 6, 7, 8, 9, 10 und der Versorgungshauptleitung 1, 2 realisiert. Weiter wird durch Öffnen der Entnahmearmaturen der Trinkwasserverbraucher 4, 5, 6, 7, 8, 9, 10 Wasser aus der sekundären Zuleitung 11, 12 entnommen. Um eine vollständige Entleerung der Zuleitungen 11, 12 zu unterstützen, wird zusätzlich das Entlüftungsmodul der Baueinheit 23, 24 geöffnet. Infolge der deckennahen Installation des horizontal erstreckten Abschnitts der sekundären Zuleitung 11, 12 wird das lokale Versorgungsleitungsnetzwerk 3 im Bereich zwischen der Baueinheit 23, 24 und den Trinkwasserverbrauchern 4, 5, 6, 7, 8, 9, 10 teilentleert.

Eine Besonderheit ergibt sich bei dem Handwaschbecken 6 und dem Spülbecken 9. Hier ist im Bereich der Entnahmearmatur ein Steigleitungsabschnitt vorgesehen, das heißt die Anbindung des Trinkwasserverbrauchers 6, 9 an die sekundäre Zuleitung 11, 12 ist über einen in der Entnahmearmatur integrierten Steigleitungsabschnitt realisiert. Im Bereich dieser Steigleitungsverbraucher 6, 9, ist eine vollständige Entleerung der sekundären Zuleitung 11, 12 einerseits und der Entnahmearmatur andererseits nicht gewährleistet. Aus diesem Grund ist unterhalb des Steigleitungsverbrauchers 6, 9 zwischen einem freien Ende der sekundären Zuleitung 11, 12, welches einen Anschlusspunkt für den Steigleitungsverbraucher 6, 9 definiert, und der Entnahmearmatur des Steigleitungsverbrauchers 6, 9 ein Entnahmemodul 27 vorgesehen. Beispielsweise handelt es sich bei dem Entnahmemodul 27 um ein Eckventil 27 mit integrierter Zapfstelle beziehungsweise Beprobungseinrichtung. Zur vollständigen Entnahme des Trinkwassers auch im Bereich der Steigleitungsverbraucher 6, 9 wird das Entnahmemodul 27 geöffnet. Bei geöffnetem Entnahmemodul 27 kann die verbleibende Wassersäule auch im Bereich der Entnahmearmatur des Steigleitungsverbrauchers 6, 9 und der sekundären Zuleitung 11, 12 entnommen werden.

Besonders vorteilhaft erlaubt es die erfindungsgemäße Trinkwasserinstallationsanordnung, die sekundäre Zuleitung 11, 12 eines lokalen Versorgungsleitungsnetzes 3 zu entleeren beziehungsweise wieder zu befüllen, ohne dass andere lokale Versorgungsleitungsnetzwerke 3 in dem gleichem Gebäude beeinträchtigt sind. Während der Teilentleerung bzw. Wiederbefüllung eines ersten lokalen Versorgungsleitungsnetzwerks 3 ist die Nutzung der Trinkwasserinstallationsanordnung in dem gesamten restlichen Gebäude nicht beeinflusst. Zudem können das Leitungssperrmodul 30 und das Entlüftungsmodul in der Wohneinheit 22 selbst vorgesehen sein. Der Mieter beziehungsweise Eigentümer der Wohneinheit 22 kann dann ohne Hinzuziehen des Hausmeisters oder eines anderen Handwerkers und ohne Absprache mit anderen Bewohnern die Teilentleerung des lokalen Versorgungsleitungsnetzwerks 3 eigenverantwortlich durchführen.

Gleiche Bauteile und Bauteilfunktionen sind durch gleiche Bezugszeichen gekennzeichnet.

## Patentansprüche

1. Trinkwasserinstallationsanordnung für Gebäude umfassend
- eine im Wesentlichen vertikal orientierte Versorgungshauptleitung (1, 2), über die aus einer Wasserversorgungsanlage entnommenes Trinkwasser in dem Gebäude verteilt und/oder bereitgestellt wird,
- ein mit der Versorgungshauptleitung (1, 2) wenigstens über zwei Anschlusspunkte (15, 16, 17, 18) verbundenes lokales Versorgungsleitungsnetzwerk (3) wobei eine Zirkulationsleitung (13, 14) des lokalen Versorgungsleitungsnetzwerks (3) zwischen den Anschlusspunkten (15, 16, 17, 18) vorgesehen ist, wobei mittels des lokalen Versorgungsleitungsnetzwerks (3) eine Gruppe von Trinkwasserverbrauchern (4, 5, 6, 7, 8, 9, 10) mit der Versorgungshauptleitung (1, 2) verbunden ist und wobei das lokale Versorgungsleitungsnetzwerk (3) wenigstens abschnittsweise zum raumdeckennahen Einbau geeignet ist,
**dadurch gekennzeichnet, dass** eine sekundäre Zuleitung (11, 12) die Gruppe von Trinkwasserverbrauchern (4, 5, 6, 7, 8, 9, 10) mit der Zirkulationsleitung (13, 14) verbindet, wobei ein Leitungssperrmodul zirkulationsleitungsnah in der sekundären Zuleitung (11, 12) und/oder zwischen der Zirkulationsleitung (13, 14) und der sekundären Zuleitung (11, 12) vorgesehen ist, wobei das Leitungssperrmodul derart ausgebildet ist, dass der Durchfluss von Trinkwasser in Richtung der Gruppe von Trinkwasserverbrauchern (4, 5, 6, 7, 8, 9, 10) wahlweise möglich oder verhindert ist, und wobei der sekundären Zuleitung (11, 12) wenigstens ein Entlüftungsmodul zugeordnet ist, welches in eine Öffnungsposition desselben, in der über eine Öffnung des Entlüftungsmoduls Luft in die sekundäre Zuleitung (11, 12) gelangt, und/oder in eine Schließposition verbringbar ist, in der die Öffnung verschlossen ist.

2. Trinkwasserinstallationsanordnung nach Anspruch 1, **dadurch gekennzeichnet, dass** die Zirkulationsleitung (13, 14) und/oder die sekundäre Zuleitung (11, 12) wenigstens abschnittsweise zum raumdeckennahen Einbau geeignet sind und/oder dass die sekundäre Zuleitung (11, 12) zur Versorgung der Mehrzahl von Trinkwasserverbrauchern (4, 5, 6, 7, 8, 9, 10) mit Trinkwasser als verzweigte Zuleitung ausgebildet ist.

3. Trinkwasserinstallationsanordnung nach Anspruch 1 oder 2, **dadurch gekennzeichnet, dass** zwischen den wenigstens zwei Anschlusspunkten (15, 16, 17, 18), über die die Zirkulationsleitung (13, 14) mit der Versorgungshauptleitung (1, 2) verbunden ist, in der Versorgungshauptleitung (1, 2) ein Strömungswiderstand (19, 20), insbesondere eine Venturidüse, vorgesehen ist.

4. Trinkwasserinstallationsanordnung nach einem der Ansprüche 1 bis 3, **dadurch gekennzeichnet, dass** das Entlüftungsmodul zwischen dem Leitungssperrmodul einerseits und der Gruppe von Trinkwasserverbrauchern (4, 5, 6, 7, 8, 9, 10) andererseits vorgesehen ist.

5. Trinkwasserinstallationsanordnung nach einem der Ansprüche 1 bis 4, **dadurch gekennzeichnet, dass** das Leitungssperrmodul und das Entlüftungsmodul räumlich und/oder funktional integriert als Baueinheit (23, 24) vorgesehen sind.

6. Trinkwasserinstallationsanordnung nach einem der Ansprüche 1 bis 5, **dadurch gekennzeichnet, dass** das Leitungssperrmodul und/oder das Entlüftungsmodul zwischen der Zirkulationsleitung (13, 14) einerseits und/oder der sekundären Zuleitung (11, 12) andererseits vorgesehen ist.

7. Trinkwasserinstallationsanordnung nach einem der Ansprüche 1 bis 6, **dadurch gekennzeichnet, dass** die sekundäre Zuleitung (11, 12) an einem der Zirkulationsleitung (13, 14) abgewandten Ende derselben einen Anschlusspunkt für wenigstens einen der Trinkwasserverbraucher (4, 5, 6, 7, 8, 9, 10) vorsieht, wobei eine Entnahmearmatur des Trinkwasserverbrauchers (4, 5, 6, 7, 8, 9, 10) unmittelbar oder mittelbar an den Anschlusspunkt (15, 16, 17, 18) anschließbar ist.

8. Trinkwasserinstallationsanordnung nach einem der Ansprüche 1 bis 7, **dadurch gekennzeichnet, dass** zwischen dem Anschlusspunkt der sekundären Zuleitung (11, 12) und der Entnahmearmatur des Trinkwasserverbrauchers (4, 5, 6, 7, 8, 9, 10) ein Entnahmemodul (27), insbesondere ein Eckventil (27) mit Zapfstelle und/oder Beprobungseinrichtung vorgesehen ist.

9. Verfahren zum Teilentleeren einer Trinkwasserinstallationsanordnung, welche eine an einer Wasserversorgungsanlage angeschlossene Versorgungshauptleitung (1, 2) und ein mit der Versorgungshauptleitung (1, 2) verbundenes lokales Versorgungsleitungsnetzwerk (3) zum Versorgen von einer Mehrzahl von Trinkwasserverbrauchern (4, 5, 6, 7, 8, 9, 10) mit Trinkwasser vorsieht, im Bereich des lokalen Versorgungsleitungsnetzwerks (3), wobei das Versorgungsleitungsnetzwerk (3) eine über zwei Anschlusspunkte (15, 16, 17, 18) mit der Versorgungshauptleitung (1, 2) verbundene Zirkulationsleitung (13, 14), eine zwischen der Zirkulationsleitung (13, 14) und den Trinkwasserverbrauchern (4, 5, 6, 7, 8, 9, 10) vorgesehene sekundäre Zuleitung (11, 12) und ein Leitungssperrmodul sowie ein Entlüftungsmodul umfasst und wobei das Leitungssperrmodul zirkulationsleitungsnah in der sekundären Zuleitung (11, 12) und/oder zwischen der Zirkulationsleitung (13, 14) und der sekundären Zuleitung (11, 12) vorgesehen werden, und wobei das Entlüftungsmodul der sekundären Zuleitung (11,12) zugeordnet ist, umfassend die folgenden Verfahrensschritte:
- Schließen des Leitungssperrmoduls,
- Öffnen des Entlüftungsmoduls,
- Öffnen einer Entnahmearmatur des Trinkwasserverbrauchers (4, 5, 6, 7, 8, 9, 10) oder eines zwischen der sekundären Zuleitung (11, 12) und dem Trinkwasserverbraucher (4, 5, 6, 7, 8, 9, 10) vorgesehenen Entnahmemoduls (27) zur Trinkwasserentnahme.

10. Verfahren nach Anspruch 9, **dadurch gekennzeichnet, dass** zur Prüfung der Trinkwasserqualität über das Entnahmemodul (27) Trinkwasser entnommen und untersucht wird.

11. Verfahren nach Anspruch 9 oder 10, **dadurch gekennzeichnet, dass** zur Wiederbefüllung des Versorgungsleitungsnetzwerks (3) mit Trinkwasser
- die an den Trinkwasserverbrauchern (4, 5, 6, 7, 8, 9, 10) vorgesehene Entnahmearmatur und/oder das den Trinkwasserverbrauchern (4, 5, 6, 7, 8, 9, 10) zugeordnete Entnahmemodul (27) geöffnet wird,
- das Entlüftungsmodul geschlossen wird,
- das Leitungssperrmodul geöffnet wird und
- beim Austritt von Trinkwasser aus der wenigstens einen Entnahmearmatur der Trinkwasserverbraucher (4, 5, 6, 7, 8, 9, 10) oder eines den Trinkwasserverbrauchern (4, 5, 6, 7, 8, 9, 10) zugeordneten Entnahmemoduls (27) die Entnahmearmatur und/oder das Entnahmemodul (27) geschlossen wird.

## Claims

1. Drinking water installation system for buildings, comprising:
- a substantially vertically orientated main supply line (1, 2), via which drinking water drawn from a water supply facility is distributed and/or made available within the building,
- a local supply line network (3) connected to the main supply line (1, 2) at least via two connection points (15, 16, 17, 18), wherein a circulation line (13, 14) of the local supply line network (3) is provided between the connection points (15, 16, 17, 18), wherein by means of the local supply line network (3) a group of drinking water consumers (4, 5, 6, 7, 8, 9, 10) are connected to the main supply line (1, 2) and wherein at least portions of the local supply line network (3) are suitable for installation close to the ceiling,
**characterised in that** a secondary inlet line (11, 12) connects the group of drinking water consumers (4, 5, 6, 7, 8, 9, 10) to the circulation line (13, 14), wherein a line blocking module is provided close to the circulation line in the secondary inlet line (11, 12) and/or between the circulation line (13, 14) and the secondary inlet line (11, 12), wherein the line blocking module is designed in such a way that the throughflow of drinking water in the direction of the group of drinking water consumers (4, 5, 6, 7, 8, 9, 10) is selectively allowed or prevented, and wherein the secondary inlet line (11, 12) is allocated at least one venting module which can be placed into an open position thereof in which air enters the secondary inlet line (11, 12) via an opening in the venting module and/or into a closed position in which the opening is closed.

2. Drinking water installation system as claimed in claim 1, **characterised in that** at least portions of the circulation line (13, 14) and/or the secondary inlet line (11, 12) are suitable for installation close to the ceiling and/or that the secondary inlet line (11, 12) is designed as a branched inlet line to supply a plurality of drinking water consumers (4, 5, 6, 7, 8, 9, 10) with drinking water.

3. Drinking water installation system as claimed in claim 1 or 2, **characterised in that** between the at least two connection points (15, 16, 17, 18), via which the circulation line (13, 14) is connected to the main supply line (1, 2), in the main supply line (1, 2) a flow resistance (19, 20), in particular a Venturi nozzle, is provided.

4. Drinking water installation system as claimed in any one of claims 1 to 3, **characterised in that** the venting module is provided between the line blocking module on the one hand and the group of drinking water consumers (4, 5, 6, 7, 8, 9, 10) on the other.

5. Drinking water installation system as claimed in any one of claims 1 to 4, **characterised in that** the line blocking module and the venting module are provided in a physically and/or functionally integrated manner as a unit (23, 24).

6. Drinking water installation system as claimed in any one of claims 1 to 5, **characterised in that** the line blocking module and/or das venting module is/are provided between the circulation line (13, 14) on the one hand and/or the secondary inlet line (11, 12) on the other.

7. Drinking water installation system as claimed in any one of claims 1 to 6, **characterised in that** the secondary inlet line (11, 12), at an end thereof remote from the circulation line (13, 14), provides a connection point for at least one of the drinking water consumers (4, 5, 6, 7, 8, 9, 10), wherein taps and fittings of the drinking water consumer (4, 5, 6, 7, 8, 9, 10) can be connected directly or indirectly to the connection point (15, 16, 17, 18).

8. Drinking water installation system as claimed in any one of claims 1 to 7, **characterised in that** between the connection point of the secondary inlet line (11, 12) and the taps and fittings of the drinking water consumer (4, 5, 6, 7, 8, 9, 10) a tapping module (27), in particular an angle valve (27) with an extraction point and/or sampling device, is provided.

9. Method for partially emptying a drinking water installation system, which provides drinking water to a main supply line (1, 2), which is connected to a water supply facility, and a local supply line network (3), which is connected to the main supply line (1, 2), for supplying a plurality of drinking water consumers (4, 5, 6, 7, 8, 9, 10), in the region of the local supply line network (3), wherein the supply line network (3) comprises a circulation line (13, 14) connected via two connection pointe (15, 16, 17, 18) to the main supply line (1, 2), a secondary inlet line (11, 12) provided between the circulation line (13, 14) and the drinking water consumers (4, 5, 6, 7, 8, 9, 10), and a line blocking module as well as a venting module and wherein the line blocking module is provided close to the circulation line in the secondary inlet line (11, 12) and/or between the circulation line (13, 14) and the secondary inlet line (11, 12), and wherein the venting module is allocated to the secondary inlet line (11, 12), comprising the following method steps:
- closing the line blocking module,
- opening the venting module,
- opening taps and fittings of the drinking water consumer (4, 5, 6, 7, 8, 9, 10) or a tapping module (27) provided between the secondary inlet line (11, 12) and the drinking water consumer (4, 5, 6, 7, 8, 9, 10) for the tapping of drinking water.

10. Method as claimed in claim 9, **characterised in that** in order to test the drinking water quality drinking water is withdrawn via the tapping module (27) and tested.

11. Method as claimed in claim 9 or 10, **characterised in that** in order to refill the supply line network (3) with drinking water
- the taps and fittings provided on the drinking water consumers (4, 5, 6, 7, 8, 9, 10) and/or the tapping module (27) allocated to the drinking water consumers (4, 5, 6, 7, 8, 9, 10) is/are opened,
- the venting module is closed,
- the line blocking module is opened and
- upon exit of drinking water from the at least one set of taps and fittings of the drinking water consumers (4, 5, 6, 7, 8, 9, 10) or of a tapping module (27) allocated to the drinking water consumers (4, 5, 6, 7, 8, 9, 10), the taps and fittings and/or the tapping module (27) is/are closed.

## Revendications

1. Système d'installation d'eau potable pour bâtiment, comprenant :
- une conduite principale d'alimentation (1,2) orientée essentiellement verticalement, par le biais de laquelle de l'eau portable prélevée dans une installation d'alimentation en eau est distribuée et/ou fournie dans le bâtiment,
- un réseau de conduites d'alimentation (3) local raccordé à la conduite principale d'alimentation (1, 2) au moins par le biais de deux points de raccord (15, 16, 17, 18), une conduite de circulation (13, 14) du réseau de conduites d'alimentation (3) local étant prévue entre les points de raccord (15, 16, 17, 18), un groupe de consommateurs d'eau potable (4, 5, 6, 7, 8, 9, 10) étant raccordé à la conduite principale d'alimentation (1, 2) au moyen du réseau de conduites d'alimentation (3) local, et le réseau de conduites d'alimentation (3) local étant, au moins par tronçons, approprié pour un montage proche du plafond des locaux,
**caractérisé en ce qu'**une conduite d'amenée (11, 12) secondaire raccorde le groupe de consommateurs d'eau potable (4, 5, 6, 7, 8, 9, 10) à la conduite de circulation (13, 14), un module de blocage de conduite étant prévu près de la conduite de circulation dans la conduite d'amenée (11, 12) secondaire et/ou entre la conduite de circulation (13, 14) et la conduite d'amenée (11, 12) secondaire, le module de blocage de conduite étant constitué de telle sorte que le passage d'eau potable en direction du groupe de consommateurs d'eau potable (4, 5, 6, 7, 8, 9, 10) est au choix possible ou empêché, et au moins un module de désaération étant affecté à la conduite d'amenée (11, 12) secondaire, lequel peut être amené dans une position d'ouverture de celui-ci dans laquelle de l'air arrive dans la conduite d'amenée (11, 12) secondaire par le biais d'une ouverture du module de désaération, et/ou dans une position de fermeture dans laquelle l'ouverture est obturée.

2. Système d'installation d'eau potable selon la revendication 1, **caractérisé en ce que** la conduite de circulation (13, 14) et/ou la conduite d'amenée (11, 12) secondaire sont, au moins par tronçons, appropriées pour le montage proche du plafond des locaux, et/ou **en ce que** la conduite d'amenée (11, 12) secondaire est constituée pour l'alimentation en eau potable de la pluralité de consommateurs d'eau potable (4, 5, 6, 7, 8, 9, 10) en tant que conduite d'amenée ramifiée.

3. Système d'installation d'eau potable selon la revendication 1 ou 2, **caractérisé en ce que**, entre les au moins deux points de raccord (15, 16, 17, 18) par le biais desquels la conduite de circulation (13, 14) est raccordée à la conduite principale d'alimentation (1, 2), il est prévu, dans la conduite principale d'alimentation (1, 2), une résistance à l'écoulement (19, 20), en particulier une buse venturi.

4. Système d'installation d'eau potable selon l'une des revendications 1 à 3, **caractérisé en ce que** le module de désaération est prévu entre le module de blocage de conduite d'un côté et le groupe de consommateurs d'eau potable (4, 5, 6, 7, 8, 9, 10) de l'autre côté.

5. Système d'installation d'eau potable selon l'une des revendications 1 à 4, **caractérisé en ce que** le module de blocage de conduite et le module de désaération sont prévus de façon intégrée spatialement et/ou fonctionnellement en tant qu'unité de construction (23, 24).

6. Système d'installation d'eau potable selon l'une des revendications 1 à 5, **caractérisé en ce que** le module de blocage de conduite et/ou le module de désaération est prévu entre la conduite de circulation (13, 14) d'un côté et/ou la conduite d'amenée (11, 12) secondaire de l'autre côté.

7. Système d'installation d'eau potable selon l'une des revendications 1 à 6, **caractérisé en ce que** la conduite d'amenée (11, 12) secondaire, à une extrémité de celle-ci éloignée de la conduite de circulation (13, 14), prévoit un point de raccord pour au moins un des consommateurs d'eau potable (4, 5, 6, 7, 8, 9, 10), une robinetterie de prélèvement du consommateur d'eau potable (4, 5, 6, 7, 8, 9, 10) pouvant être relié directement ou indirectement au point de raccord (15, 16, 17, 18).

8. Système d'installation d'eau potable selon l'une des revendications 1 à 7, **caractérisé en ce que**, entre le point de raccord de la conduite d'amenée (11, 12) secondaire et la robinetterie de prélèvement du consommateur d'eau potable (4, 5, 6, 7, 8, 9, 10), il est prévu un module de prélèvement (27), en particulier un robinet d'équerre (27) avec point de prise et/ou dispositif d'échantillonnage.

9. Procédé de vidange partielle d'un système d'installation d'eau potable qui prévoit une conduite principale d'alimentation (1,2) reliée à une installation d'alimentation en eau et un réseau de conduites d'alimentation (3) local raccordé à la conduite principale d'alimentation (1, 2) pour l'alimentation en eau potable d'une pluralité de consommateurs d'eau potable (4, 5, 6, 7, 8, 9, 10), dans la zone du réseau de conduites d'alimentation (3) local, le réseau de conduites d'alimentation (3) comprenant une conduite de circulation (13, 14) raccordée à la conduite principale d'alimentation (1,2) par le biais de deux points de raccord (15, 16, 17, 18), une conduite d'amenée (11, 12) secondaire prévue entre la conduite de circulation (13, 14) et les consommateurs d'eau potable (4, 5, 6, 7, 8, 9, 10), et un module de blocage de conduite ainsi qu'un module de désaération, et le module de blocage de conduite étant prévu près de la conduite de circulation dans la conduite d'amenée (11, 12) secondaire et/ou entre la conduite de circulation (13, 14) et la conduite d'amenée (11, 12) secondaire, et le module de désaération étant affecté à la conduite d'amenée (11, 12) secondaire, comprenant les étapes de procédé suivantes :
- fermeture du module de blocage de conduite,
- ouverture du module de désaération,
- ouverture d'une robinetterie de prélèvement du consommateur d'eau potable (4, 5, 6, 7, 8, 9, 10) et/ou d'un module de prélèvement (27) prévu entre la conduite d'amenée (11, 12) secondaire et le consommateur d'eau potable (4, 5, 6, 7, 8, 9, 10) pour le prélèvement d'eau potable.

10. Procédé selon la revendication 9, **caractérisé en ce que** de l'eau potable est prélevée par le biais du module de prélèvement (27) et examinée en vue de contrôler la qualité de l'eau potable.

11. Procédé selon la revendication 9 ou 10, **caractérisé en ce que**, pour le nouveau remplissage du réseau de conduites d'alimentation (3) avec de l'eau portable,
- la robinetterie de prélèvement prévue sur les consommateurs d'eau potable (4, 5, 6, 7, 8, 9, 10) et/ou le module de prélèvement (27) affecté aux consommateurs d'eau potable (4, 5, 6, 7, 8, 9, 10) est ouvert(e),
- le module de désaération est fermé,
- le module de blocage de conduite est ouvert et,
- lors de la sortie d'eau potable à partir de la au moins une robinetterie de prélèvement des consommateurs d'eau potable (4, 5, 6, 7, 8, 9, 10) ou d'un module de prélèvement (27) affecté aux consommateurs d'eau potable (4, 5, 6, 7, 8, 9, 10), la robinetterie de prélèvement et/ou le module de prélèvement (27) est fermé(e).
